# EUROPÄISCHE PATENTSCHRIFT

(11) **EP 0 170 291 B1**
(45) Veröffentlichungstag und Bekanntmachung des Hinweises auf die Patenterteilung: **03.05.1989**
(21) Anmeldenummer: 85109733.7
(22) Anmeldetag: 02.08.1985
(51) Int. Cl.: E06B 1/04

(54) **Türrahmen**
Door frame
Châssis de porte

(30) Priorität: 03.08.1984 DE 8423081 U
(43) Veröffentlichungstag der Anmeldung: 05.02.1986
(73) Patentinhaber: Lenz, Josef, D-8735 Oerlenbach-Ebenhausen (DE)
(72) Erfinder: Lenz, Josef, D-8735 Oerlenbach-Ebenhausen (DE)
(74) Vertreter: Pöhner, Wilfried Anton, Dr.

(56) Entgegenhaltungen:
- AT-B- 369 117
- DE-U- 8 423 081

## Beschreibung

Die Erfindung bezieht sich auf einen Türrahmen, bestehend aus zwei vertikalen und parallel zueinander verlaufenden Zargen und einem horizontalen, die beiden oberen Enden miteinander verbindenden Segment sowie einer nach aussen überstehenden Putzdeckleiste.

Im Stande der Technik sind Türen allgemein bekannt und sie bestehen in ihrem grundsätzlichen Aufbau aus einem Türrahmen, der aus zwei vertikalen und im wesentlichen parallel zueinander v-rlaufenden Zargen und einem horizontalen, die beiden oberen Enden entweder gerade oder kreisbogenförmig (Segment) miteinander verbindenden Teil besteht und einem darin eingepassten und drehbar angeordneten Türblatt. Aus Kostengründen ist es, insbesondere bei rechteckförmigen Türrahmen, inzwischen die Regel, diese in normierten Grössen fabrikmässig herzustellen, zu vertreiben und dann einzusetzen. Hierzu wird die auf beiden Seiten des Türrahmens angebrachte und nach aussen weisende Putzdeckleiste einseitig entfernt, der Türrahmen in die im Mauerwerk befindliche Öffnung eingeschoben, mit diesem verbunden und schliesslich diese Putzdeckleiste wieder aufgebracht. Die Verkaufspreise derartiger Fertigtüren lassen sich durch die Fabrikation in Grosserien derart niedrig halten, dass die handwerkliche Fertigung unter Kostengesichtspunkten nicht mehr konkurrenzfähig ist. Lediglich für den Fall, dass in entsprechend geformte Mauer- öffnungen Türen eingebaut werden müssen, bei denen die beiden Zargen an ihren oberen Enden über ein rund- oder kreisbogenförmiges Segment zu verbinden sind, ist eine spezielle Anpassung erforderlich, welche eine Produktion in Grosserie verbietet. Ein Türrahmen mit einem Segment als Verbindungsstück der beiden Zargen ist wegen seiner Abweichung von der Rechteckform ungewöhnlich und deshalb ästhetisch ansprechend. Als nachteilig ist jedoch anzusehen, dass vor dem Einbau dieser Tür die entsprechende Öffnung im Mauerwerk entweder bereits bei der Erstellung des Rohbaues oder aber nachträglich durch zusätzliche Maurerarbeiten der Form des Türrahmens anzupassen ist. Diese Maurerarbeiten bedeuten einen erheblichen zusätzlichen Kostenaufwand, weshalb in den meisten Fällen auf rechteckige Türrahmen zurückgegriffen wird.

Aus der AT-B-369 117 ist bereits ein Türrahmen bekannt, der in rechteckförmige Maueröffnungen einsetzbar ist, jedoch ein Segment als Verbindungsstück zwischen beiden Zargen aufweist und damit einen nach Art eines Rundstokkes bogenförmigen Durchgang erzeugt. Die Durchführung von Maurerarbeiten sind nicht erforderlich. Allerdings müssen bündig mit dem Mauerwerk im eingesetzten Zustand abschliessende Rahmenteile vorgesehen sein, die nach dem Einsetzen in nachteiliger Weise mit Putz abzudecken sind.

Hiervon ausgehend hat sich die Erfindung die Schaffung eines Türrahmens zur Aufgabe gemacht, bei dem trotz segmentförmigem Verbindungsstück ein nachträglicher Einbau ohne die Notwendigkeit der Durchführung von zusätzlichen Maurerarbeiten möglich ist.

Erfindungsgemäss wird diese Aufgabe dadurch gelöst, dass die Breite der Putzdeckleiste b entsprechend der im Kennzeichen des Anspruches 1 angegebenen Formel gewählt wird. Hierbei stellt h als Abstand des Scheitels des Segments, in Fachkreisen mit «Stich» bezeichnet, von der durch die beiden oberen Enden der Zargen definierten Geraden gleichzeitig die maximale Abweichung des Segmentes hiervon dar. Der Abstand a der beiden Zargen wird gemessen von Aussenkante zu Aussenkante. Der Türrahmen wird in an sich bekannter Weise so dimensioniert, dass er in die rechteckige Öffnung des Mauerwerkes einpassbar ist, d.h. dass der Abstand der beiden Zargen, jeweils von der Aussenseite gemessen, gleich oder etwas geringer ist als die lichte Öffnung in horizontaler Richtung gemessen und der Scheitel des Segmentes, ebenfalls von der Aussenseite gemessen, einen Abstand von der durch die beiden unteren Enden der Zargen definierten Geraden besitzt, der gleich oder etwas geringer ist als die lichte Weite der Öffnung im Mauerwerk in vertikaler Richtung. Nach dem Einbringen des Türrahmens verbleiben demnach im oberen Bereich zwei in etwa symmetrisch zur vertikalen Längsachse angeordnete Öffnungen, zu deren Verschliessen bislang das Durchführen von Maurerarbeiten erforderlich war. Der Kern vorliegender Erfindung besteht in der Anbringung einer Putzdeckleiste von der Breite b, wie sie entsprechend der Formel in Anspruch 1 bestimmbar ist. Dann nämlich ist sichergestellt, dass die Öffnungen im Mauerwerk bereits durch die Putzdeckleiste abgedeckt sind, so dass ein Durchführen von Maurerarbeiten überflüssig wird. Der Begriff «Leiste» beinhaltet, da es sich um eine bandförmige Struktur konstanter Breite handelt, die so angebracht ist, dass sie sich randseitig an den Türrahmen nach aussen zu anschliesst, somit also die Breite der Deckleiste stets die Normale zum Türrahmen darstellt. Desweiteren umfasst der Wert b der Formel etwa vorhandene und an den Zargen nach aussen weisend angebrachte Berandungen, deren Breite dann von dem formelmässig errechneten Wert abgezogen werden muss, um die der Putzdeckleiste zu erhalten. Grundsätzlich steht es im Rahmen der Erfindung frei, auf welche Art und Weise das Segment mit den beiden Zargen verbunden ist, ob also eine der üblichen Holzverbindungen vorliegt oder ob Dübel, Schrauben odgl. eingesetzt wurden. Der Türrahmen wird evtl. zusammen mit einem Türblatt fertig hergestellt und verkauft, wobei dessen Abmessungen entsprechend der zu verschliessenden Öffnung im Mauerwerk von in aller Regel normierter Grösse gewählt werden. Der erfindungsgemässe Türrahmen gelangt ähnlich wie die heutzutage in Serienfertigung hergestellten rechteckförmigen Türen im zusammengesetzten Zustand bereits auf den Markt und wird ebenso wie diese dadurch eingebaut, dass eine der Putzdeckleisten abgenommen, der Türrahmen in die Maueröffnung eingebracht und dort befestigt wird und schliesslich die Putzdeckleiste wieder am Türrahmen befestigt wird. Die durch die erfindungsgemässe Formel angegebene Mindestbreite der Putzdeckleiste wird grösser mit dem Abstand der beiden Zargen voneinander und je stärker die Krümmung des Segmentes, also der Abstand des Scheitels des Segments von der durch die beiden oberen Enden der Zargen festgelegten Geraden ist. Aus ästhetischen Gründen ist die Realisierung des erfindungsgemässen Vorschlages insbesondere dann empfehlenswert, wenn entweder die Krümmung des Segmentes gering oder der Abstand der beiden Zargen voneinander klein ist, da in derartigen Fällen die Putzdeckleiste schmal gehalten werden kann.

Der wesentliche Vorteil der Erfindung ist darin zu sehen, dass der Türrahmen, obwohl er ein Segment als Verbindung der beiden Zargen besitzt, genauso einfach eingebaut werden kann wie ein in Serienfertigung hergestellter rechteckförmiger Türrahmen. Ein Durchführen von aufwendigen Maurerarbeiten wird dann überflüssig.

In weiterer Ausgestaltung der Erfindung ist vorgesehen, das Segment aus mehreren und miteinander verleimten Schichten herzustellen. Hierzu wird jede der einzelnen Schichten nach Massgabe einer Schablone herausgeschnitten, anschliessend sämtliche Schichten nach Zwischenfügen von Leim aufeinander gelegt und in einer entsprechenden Form bis zur Beendigung des Aushärtvorganges gepresst. Als Endprodukt erhält man ein Segment, das zur Herstellung des Türrahmens nurmehr noch jeweils an einem Ende mit einer Zarge zu verbinden ist.

Weitere Einzelheiten, Merkmale und Vorteile der Erfindung sind dem nachfolgenden Beschreibungsteil entnehmbar, in dem ein Ausführungsbeispiel anhand der Zeichnung näher erläutert wird. Sie zeigt eine Prinzipskizze eines erfindungsgemässen Türrahmens im eingebauten Zustand.

In an sich bekannter Weise besteht der Türrahmen aus zwei Zargen 1, 2, die senkrecht zur Oberfläche der Mauer verlaufen und im Idealfall von innen her an der Stirnseite der Berandung der Maueröffnung anliegen. An ihren oberen Enden 3, 4 sind sie über ein Segment 5 miteinander verbunden und bilden auf diese Weise einen bogenförmigen Durchlass. Nach aussen zu schliesst sich an den Türrahmen 1, 2, 5 eine Putzdeckleiste 6 an. Deren Breite ist zumindest im Bereich des Segmentes 5 entsprechend dem Kennzeichen des Anspruches 1 angegebenen Formel bemessen. Hierbei ist a der Abstand der beiden Zargen 1, 2 voneinander und h der Abstand des Scheitels 7 des Segmentes 5 von der durch die beiden oberen Enden 3, 4 der Zargen 1,2 definierten Geraden.

Durch die entsprechende Dimensionierung der Putzdeckleiste 6 zumindest im Bereich des Segmentes 5 wird erreicht, dass die zwischen der Maueröffnung und dem Segment 5 verbleibenden Restöffnungen 8, die in punktierter Linie angedeutet sind, völlig abgedeckt werden. Der wesentliche Vorteil der Verwendung des erfindungsgemässen Türrahmens besteht darin, dass man eine Tür mit bogenförmigen Türrahmen erhält, ohne dass man die sonst üblichen Maurerarbeiten zur Anpassung der Öffnung des Mauerwerks an den Türrahmen durchführen muss. Die Erfindung zeigt einen Weg, wie die gefälligen und ansprechenden Türrahmen mit Segment genauso rasch und einfach gehandhabt und eingebaut werden können wie rechteckförmige Türrahmen.

## Patentansprüche

1. Türrahmen, bestehend aus zwei vertikalen und parallel zueinander verlaufenden Zargen (1, 2) und einem horizontalen, die beiden oberen Enden (3, 4) miteinander verbindenden Segment (5), sowie einer nach aussen überstehenden Putzdeckleiste (6), dadurch gekennzeichnet, dass zumindest im Bereich des Segments (5) die Breite (b) der Putzdeckleiste (6) ist, mit: wobei a der Abstand der beiden Zargen (1, 2) voneinander und h der Abstand des Scheitels (7) des Segments (5) von der durch die beiden oberen Enden (3, 4) der Zargen (1, 2) festgelegten Geraden ist.

2. Türrahmen nach Anspruch 1, gekennzeichnet durch ein aus mehreren und miteinander verleimten Schichten bestehendes Segment (5).

## Revendications

1. Des cadres de porte composés de deux montants (1, 2) verticaux et parallèles, d'un segment (5) reliant les deux extrémités supérieures des montants et d'un couvre-joint (6) dépassant à l'extérieur et caractérisé par le fait, qu'au moins autour du segment (5), la largeur b du couvre-joint (6) est la suivante: avec a étant la distance entre les deux montants verticaux (1, 2) et h la distance entre le sommet (7) du segment (5) et la droite passant par les extrémités supérieures (3,4) des montants verticaux (1, 2).

2. Des cadres de porte suivant la spécification 1 et caractérisés par un segment (5) composé de plusieurs couches collées entre elles.

## Claims

1. Door frame comprising two vertical frame members (1, 2) extending parallel to each other, and a horizontal segment (5) joining together the two upper ends (3, 4), and a plaster moulding (6) projecting outwardly, wherein in the region of said segment (5) the width (b) of said plaster moulding (6) is: and: where a is the distance between the two frame members (1, 2), and h the distance of the crown (7) of the segment (5) from the straight line defined by the two top ends (3, 4) of the frame members (1, 2).

2. Door frame according to claim 1, wherein said segment (5) comprises several glue-bonded layers.
